# FASCICULE DE BREVET EUROPEEN

(11) **EP 1 217 060 B1**
(45) Date de publication et mention de la délivrance du brevet: **09.08.2006**
(21) Numéro de dépôt: 01403076.1
(22) Date de dépôt: 30.11.2001
(51) Int. Cl.: C10G 45/32, C07C 5/09

(54) **Procédé de traitement d'hydrocarbures C4 comportant du butadiène et des composés acétyléniques comprenant des étapes de distillation et d'hydrogénation sélective**
Verfahren zur Behandlung von Butadien und Alkynen enthaltende C4-Kohlenwasserstoffe durch Destillation und Selektivhydrierung
Process for treatment of butadiene and acetylenes containing C4-hydrocarbons comprising the steps of distillation and selective hydrogenation

(30) Priorité: 21.12.2000 FR 0016726
(43) Date de publication de la demande: 26.06.2002
(73) Titulaire: Institut Français du Pétrole, 92852 Rueil-Malmaison Cedex (FR)
(72) Inventeur: Pinault, Mathieu, 69007 Lyon (FR); Coupard, Vincent, 69120 Vaulx en Velin (FR); Boyer, Christophe, 69390 Charly (FR)

(56) Documents cités:
- EP-A- 0 273 900
- WO-A-97/24413

## Description

L'invention concerne un procédé de traitement d'une charge comportant des hydrocarbures à au moins 4 atomes de carbone par molécule, fortement insaturés. Elle s'applique en particulier à la purification d'une coupe oléfinique contenant du butadiène en majeure partie, notamment du butadiène 1,3, produit hautement valorisable en tant que matière première des élastomères.

L'art antérieur est illustré par les demandes de brevet WO-97 24413 et EP-A-0 273 900.

Cette coupe contient aussi des impuretés acétyléniques, du vinylacétylène (VAC), de l'éthylacétylène (ETAC), à hauteur généralement de 1 à 2 % qui créent des dysfonctionnements dans les procédés de polymérisation dus à la présence de gommes que ces composés ont tendance à créer et qui doivent donc être éliminés.

Pour éliminer les composés acétyléniques, il est connu de les hydrogéner en présence d'un catalyseur contenant un métal noble du groupe VIII du tableau périodique des éléments, seul ou avec des promoteurs, déposé sur un support tel que l'alumine ou la silice.

C'est ainsi que dans les principaux procédés d'hydrogénation des composés acétyléniques, il se forme des oligomères (principalement des dimères et des trimères) dans le réacteur d'hydrogénation qu'il faut ensuite séparer du butadiène.

Le réacteur d'hydrogénation peut être installé en amont de la colonne de débutanisation. Dans ces conditions, le rapport de compositions acétyléniques sur butadiènes est très faible dans la charge et l'hydrogénation sélective de ces composés est difficile à effectuer entraînant des pertes en butadiène relativement élevées.

Selon une autre variante de l'art antérieur, la charge à traiter peut être introduite dans un débutaniseur. Les composés C4 et acétyléniques sont récupérés en tête du débutaniseur, puis hydrogénés dans un réacteur. L'effluent d'hydrogénation est distillé à nouveau dans une autre colonne de distillation. La coupe C4 purifiée est récupérée en tête de colonne de distillation alors que les oligomères obtenus en fond de ladite colonne sont récupérés. Certes, les composés acétyléniques ont été concentrés dans le débutaniseur puisque les C5 ont été séparés en fond mais le procédé global nécessite une colonne supplémentaire de distillation, ce qui augmente les coûts d'investissement et de fonctionnement. De plus, le rapport acétyléniques sur butadiènes est inchangé par rapport à la variante précédente.

Par ailleurs, le brevet US 5 866 734 décrit un procédé d'hydrogénation d'une coupe C4 oléfinique contenant majoritairement du butadiène et des composés acétyléniques de façon à hydrogéner de manière sensiblement totale les composés à doubles liaisons multiples et triples liaisons sans perte d'hydrocarbures insaturés à une double liaison, la réaction pouvant avoir lieu dans une colonne de distillation catalytique.

Un des objets de l'invention est de remédier aux inconvénients de l'art antérieur.

Un autre objet est d'hydrogéner sélectivement les composés acétyléniques contenus dans une coupe C4 en présence d'hydrogène sans pour autant entraîner des pertes en butadiènes trop importantes et à un coût le plus faible possible. Un autre objet est de purifier une coupe très riche en butadiène tout en minimisant au maximum les pertes en butadiène liées à la distillation et l'hydrogénation de ladite coupe.

De manière précise, l'invention concerne un procédé de traitement d'une charge comportant des hydrocarbures à au moins 4 atomes de carbone par molécule, tel que décrit dans le libellé de la revendication 1, ladite charge comportant des composés diéniques et principalement du butadiène ainsi que des composés acétyléniques en proportion mineure, ledit procédé comportant une étape de distillation de la charge introduite dans une zone de distillation qui comprend une zone de rectification et une zone d'épuisement et au moins une étape d'hydrogénation des composés acétyléniques dans au moins une zone d'hydrogénation à au moins un lit catalytique dans des conditions d'hydrogénation appropriées en présence d'un gaz contenant de l'hydrogène, le procédé étant caractérisé en ce que l'on soutire latéralement en phase liquide une partie de la charge circulant dans la zone de distillation enrichie en composés acétyléniques, à la hauteur d'un niveau de soutirage approprié dans la zone de distillation et de dans la zone d'épuisement, on réalise l'étape d'hydrogénation dans la zone d'hydrogénation qui est externe à la zone de distillation, on produit un effluent d'hydrogénation appauvri en composés acétyléniques et enrichi en oligomères et on recycle ledit effluent d'hydrogénation dans la zone de rectification, le procédé étant en outre caractérisé en ce que l'on récupère en tête de la zone de distillation une coupe C4 comportant sensiblement tout le butadiène et appauvrie en composés acétyléniques et en fond de la zone de distillation une coupe C5 enrichie en oligomères.

D'autres caractéristiques optionelles de l'invention sont décrites dans les libellés des revendications dependantes 2 à 10.

Par zone de rectification, on entend une zone située au-dessus du niveau d'alimentation en charge de la colonne de distillation.

Par zone d'épuisement, on entend une zone située au-dessous du niveau d'alimentation en charge de la colonne de distillation.

La charge peut être un effluent de vapocraquage qui contient en majorité des hydrocarbures de 4 à 5 atomes de carbone par molécule et de préférence une majeure partie d'hydrocarbures à 4 atomes de carbone.

Cette charge selon l'invention peut contenir au moins 20 % poids de butadiènes et de préférence au moins 50 % poids dans la coupe C4 seule. Par ailleurs, elle contient généralement au plus 20 % poids de composés acétyléniques, avantageusement au plus 5 % et de préférence au plus 2,5 % poids.

Selon une caractéristique de l'invention, le débit de soutirage peut être au plus égal à deux fois celui de la charge introduite dans la colonne, avantageusement au plus égal à 1,5 fois celui de la colonne. C'est en soutirant de la zone d'épuisement un débit de fluide liquide sensiblement égal à celui de la charge introduite dans la colonne que l'on obtient les meilleurs résultats.

Selon une caractéristique particulièrement avantageuse du procédé, la charge peut être introduite à un niveau correspondant sensiblement au milieu de la colonne de distillation, le niveau de soutirage latéral est situé en dessous dudit milieu de la colonne à une hauteur correspondant à moins de cinq plateaux théoriques et on recycle l'effluent d'hydrogénation au-dessus du milieu de la colonne, à un niveau correspondant au plus à la hauteur des cinq premiers plateaux théoriques.

On pourra déterminer par des mesures chromatographiques appropriées le rapport des concentrations des composés acétyléniques sur butadiène et soutirer latéralement le fluide lorsque ce rapport, sur le plateau considéré de la colonne, est sensiblement le plus élevé et avantageusement supérieur à celui de la charge.

Au niveau de la réinjection du produit de la réaction d'hydrogénation, il est avantageux de réinjecter ce flux le plus haut possible dans la colonne par rapport au niveau de soutirage afin de créer un reflux interne dans la colonne et donc d'augmenter son pouvoir de séparation.

L'augmentation de température liée à l'hydrogénation est en général faible car la quantité de produits hydrogénés est très faible. Néanmoins, il peut être avantageux de contrôler l'exothermicité de l'étape d'hydrogénation et la température de l'effluent d'hydrogénation en amont du niveau de recyclage dans la zone de rectification de la colonne, d'autant plus qu'il est préférable de réintroduire le fluide en haut de la colonne à une température sensiblement égale à celle du plateau de réintroduction, de façon à ne pas perturber la colonne de distillation.

Les conditions opératoires de la colonne de distillation sont habituellement les suivantes :
- Nombre de plateaux théoriques 40, de préférence 35 - 45
- Pression absolue 4 - 10 bar (1 bar = 10⁵ Pa)
- Température de tête : 45 °C, de préférence 30 °C à 50 °C
- Température de fond : 95 °C, de préférence 90 °C à 150 °C

On opère, en règle générale, le réacteur d'hydrogénation dans les conditions suivantes :
- Pression absolue : 2 à 70 bar (1 bar = 10⁵ Pa), de préférence 5 à 15 bar
- Température : 30 à 60 °C, de préférence 35 à 45 °C
- Vitesse spatiale 3 à 10 h⁻1, de préférence 4 à 8 h⁻¹

La vitesse spatiale représente le volume de catalyseur divisé par le volume liquide de charge fraîche mesuré à 15 °C.
- Rapport H₂/composés acétyléniques (mole/mole) : 0,5-3, de préférence 1,0 à 1,1
- Catalyseur : soit le nickel ou une masse de captation contenant du cuivre, soit un métal noble du groupe VIII, de préférence le palladium, stabilisé par au moins un métal Au, Ag, par exemple 0,01 à 1 % poids de métal par rapport au poids total du catalyseur ledit rapport H₂/composés acétyléniques sera ajusté en fonction des spécifications requises pour l'effluent de tête de la colonne de distillation.

L'invention sera mieux comprise au vu de la figure suivante, illustrant un mode de réalisation préféré de manière schématique.

Une charge 1 hydrocarbonné comprenant une coupe C4 issue d'un vapocraqueur et contenant 50 % environ de butadiènes et 1 à 2 % par rapport à la coupe C4 seule de composés acétyléniques est introduite dans une colonne 2 de distillation appelée débutaniseur. Cette colonne comprenant environ 40 plateaux théoriques, la charge est introduite au niveau du 20^{e} plateau. En tête de colonne, on récupère par une ligne 3 la fraction C4 contenant du butadiène et environ 1000 ppm de composés acétyléniques. Une partie de cette fraction est réintroduite après condensation 20 et séparation 21, sous forme de reflux 5 en tête de colonne tandis que l'autre partie est récupérée par une ligne 6 pour un traitement ultérieur, une extraction par solvant par exemple.

Au niveau du 23^{e} plateau de la colonne, on soutire latéralement par une ligne 7 un fluide liquide dont le rapport des concentrations composés acétyléniques/butadiène est sensiblement le plus élevé de la colonne en tenant compte de la dilution d'un facteur 2 par le produit de la réaction, par exemple égal à 0,027 mol/mol.

Ce fluide est introduit dans au moins un réacteur 8 d'hydrogénation alimenté en hydrogène par une ligne 9 dans des conditions de pression partielle qui correspondent sensiblement à la stoechiométrie de l'hydrogénation des composés acétyléniques. Ce réacteur contient un lit fixe downflow (introduction par le haut du réacteur de la charge liquide) de catalyseur d'hydrogénation qui peut être du palladium stabilisé par de l'or sur un support d'alumine gamma. L'effluent d'hydrogénation est recueilli par une ligne 10, refroidi dans un échangeur 11 et recyclé dans le 4^{e} plateau théorique, par exemple de la zone de rectification de la colonne, à une température sensiblement égale à celle de ce 4^{e} plateau.

Cet effluent contient notamment les composés oléfiniques présents initialement dans la charge, les butadiènes qui n'ont sensiblement pas été hydrogénés ainsi que les oligomères produits dans la zone d'hydrogénation. Ces composés oligomères qui sont des produits lourds sont recueillis en fond de colonne par une ligne 13 ainsi que les hydrocarbures à 5 atomes de carbone par molécule de la charge. Une partie est utilisée pour être introduite dans un rebouilleur 14 et recyclée en bas de la colonne par une ligne 15.

Les exemples suivants illustrent l'invention.

### Exemple 1

Une charge C4 + C5 de vapocraquage dont la composition est décrite dans le tableau 1 est introduite dans le dispositif décrit selon la figure, à sa température de bulle.

**TABLEAU 1**

| | Charge | C4 | C5 |
|---|---|---|---|
| | | Coupe de tête | Coupe de fond |
| Phase | Liquide | Liquide | Liquide |
| Pourcentages massiques | | | |
| PROPANE | 0,01 | 0,01 | 0,00 |
| PROPADIENE | 0,01 | 0,01 | 0,00 |
| PROPYNE | 0,02 | 0,02 | 0,00 |
| IBUTANE | 0,27 | 0,38 | 0,00 |
| ISOBUTENE | 13,66 | 19,22 | 0,00 |
| 1BUTENE | 9,06 | 14,40 | 0,01 |
| 13BUTADIENE | 32,52 | 44,51 | 0,04 |
| NBUTANE | 3,53 | 4,96 | 0,02 |
| TRANS2BUTENE | 4,26 | 6,66 | 0,06 |
| CIS2BUTENE | 2,00 | 3,11 | 0,10 |
| VAC | 0,73 | 0,03 | 0,05 |
| 1BUTYNE (ETAC) | 0,20 | 0,07 | 0,06 |
| 12BUTADIENE | 0,40 | 0,31 | 0,15 |
| ISOPENTANE | 1,67 | 0,44 | 4,68 |
| 2METHYL1BUTENE | 3,21 | 0,73 | 9,27 |
| ISOPRENE | 9,52 | 1,86 | 28.23 |
| PENTANE | 3,33 | 0,62 | 9,96 |
| TRANS2PENTENE | 1,43 | 0.26 | 4,29 |
| PENTADIENE | 3,33 | 0.44 | 10,39 |
| CYCLOPENTADIENE | 9,76 | 1,81 | 29,18 |
| CYCLOPENTENE | 0,48 | 0,07 | 1,49 |
| CYCLOPENTANE | 0,60 | 0,07 | 1,89 |
| 15ETHYLCYCLOHEXADIENE | - | 0,00 | 0,10 |
| 123TRIMETHYLINDENE | - | 0,00 | 0,02 |

Le niveau d'alimentation de la charge dans la colonne, le niveau de soutirage latéral et le niveau de recyclage de l'effluent hydrogéné sont habituellement choisis afin d'obtenir 1000 ppm poids d'acétyléniques dans la coupe C4 tout en minimisant la perte en butadiène 1,3. Cette charge est introduite au niveau du 20^{e} plateau théorique de la colonne.

La colonne a pour but de séparer la coupe C4 des autres hydrocarbures.

Les conditions opératoires de la colonne ont été fixées aussi proches que possible de celles d'une colonne industrielle. C'est-à-dire :
Nombre de plateaux théoriques : 40 (50 à 60 plateaux réels).
Pression de service : 5 bar abs en tête, 5,3 bar abs en fond.
Température de service : 45 °C en tête, 95 °C en fond.

Les spécifications de la colonne sont les suivantes :
- Taux de reflux massique liquide/distillat = 1,2
- Teneur en C4 dans la coupe C5 : 0,5 %
Alimentation au point de bulle (56 °C), Pression = 6 bar abs, débit = 30 T/h.

On soutire latéralement au niveau du 23^{e} plateau théorique un effluent liquide dont le rapport composés acétyléniques/butadiènes est égal à 0,027 mol/mol Le débit de soutirage est égal au débit de la charge.
Cet effluent est introduit dans le réacteur d'hydrogénation catalytique qui est opéré dans les conditions suivantes, en présence d'hydrogène :
Pression absolue : 5 bar
Température : 40 °C en entrée
Vitesse spatiale : 4 h⁻¹
Débit d'hydrogène : 30 kg/h
Catalyseur = Palladium 2000 ppm
LD 277® Procatalyse = Or 800 ppm

L'effluent d'hydrogénation est recyclé dans la zone de rectification de la colonne au niveau du 4^{e} plateau théorique. Les hydrocarbures en C5 ainsi que les oligomères produits lors de la réaction d'hydrogénation vont en majeure partie récupérer en fond de colonne.

En tête de colonne, on récupère les hydrocarbures en C4 dont la composition est donnée dans le tableau 1 (coupe de tête) tandis qu'en fond de colonne, on récupère une coupe C5 contenant des oligomères.

Taux de conversion : le taux de conversion d'un produit représente la quantité de produit (en masse) qui a disparu.
Ex. : Taux de conversion du VAC = 0,95 : $1 - {( Masse de VAC )}_{sortie en tête de colonne} / {( Masse de VAC )}_{entrée} = 0 , 95$

C'est le taux de conversion observé.
Pertes en butadiène : les pertes en butadiène représentent la quantité de butadiène qui n'est pas récupérée en tête de colonne, c'est-à-dire le butadiène qui est hydrogéné en butène au niveau du réacteur plus le butadiène qui est perdu en fond du débutaniseur dans la coupe C5.
Les pertes en butadiène 1,3, l'isomère à intérêt commercial, sont de 2,7 % tandis que la teneur en composés acétyléniques dans la coupe de tête est de 1000 ppm, ce qui correspond à un taux de conversion du composé vinylacétylène de 0,95.

### Exemple 2 : (comparatif)

On reprend l'exemple 1 dans des conditions identiques mais au lieu de soutirer partiellement un effluent de la colonne, de la zone d'épuisement vers la zone de rectification, on le soutire de la zone de rectification (10^{e} plateau) et on recycle l'effluent dans la zone de rectification (7^{e} plateau). Le débit de soutirage est fixé à 20 T/h, le taux de conversion du VAC à 0,9.
Dans cette configuration, la teneur en composés acétyléniques dans la coupe C4 recueillie en tête est d'environ 3000 ppm et les pertes en butadiène sont d'environ 2 %.

### Exemple 3 : (comparatif)

On reprend l'exemple 1 dans des conditions identiques mais au lieu de soutirer partiellement un effluent de la colonne, de la zone d'épuisement vers la zone de rectification, on le soutire de la zone d'épuisement (35^{e} plateau) et on le recycle après hydrogénation au 32^{e} plateau, dans la zone d'épuisement.

La teneur en butadiène à l'entrée du réacteur d'hydrogénation étant très faible (inférieure à 1 %), les pertes sont donc négligeables.
En revanche, la teneur en composés acétyléniques en tête de colonne est très élevée, (supérieure à 8000 ppm). Tous les composés acétyléniques rentrant dans la colonne au niveau de l'alimentation (20^{e} plateau) et partant dans la zone de tête ne sont pas hydrogénés par un tel dispositif.

## Revendications

1. Procédé de traitement d'une charge comportant des hydrocarbures à au moins 4 atomes de carbone par molécule, ladite charge comportant des composés diéniques et principalement du butadiène ainsi que des composés acétyléniques en proportion mineure, ledit procédé comportant une étape de distillation de la charge introduite dans une zone de distillation qui comprend une zone de rectification et une zone d'épuisement et au moins une étape d'hydrogénation des composés acétyléniques dans au moins une zone d'hydrogénation à au moins un lit catalytique dans des conditions d'hydrogénation appropriées en présence d'un gaz contenant de l'hydrogène, le procédé étant tel que l'on soutire latéralement en phase liquide une partie de la charge circulant dans la zone de distillation enrichie en composés acétyléniques, à la hauteur d'un niveau de soutirage approprié dans la zone de distillation, on réalise l'étape d'hydrogénation dans la zone d'hydrogénation qui est externe à la zone de distillation, on produit un effluent d'hydrogénation appauvri en composés acétyléniques et on recycle ledit effluent d'hydrogénation dans la zone de rectification, le procédé étant **caractérisé en ce que** ledit niveau de soutirage approprié est situé dans la zone d'épuisement, et en outre **caractérisé en ce que** l'effluent d'hydrogénation est enrichi en oligomères, et **en ce que** l'on récupère en tête de la zone de distillation une coupe C4 comportant sensiblement tout le butadiène et appauvrie en composés acétyléniques et en fond de la zone de distillation une coupe C5 enrichie en oligomères.

2. Procédé selon la revendication 1 dans lequel la charge est un effluent de vapocraquage qui contient en majorité des hydrocarbures de 4 à 5 atomes de carbone par molécule et de préférence une majeure partie d'hydrocarbures à 4 atomes de carbone.

3. Procédé selon l'une des revendications 1 et 2, dans lequel la teneur en butadiènes dans la charge est au moins égale à 20 % poids et de préférence égale à 50 % poids.

4. Procédé selon l'une des revendications 1 à 3, dans lequel la charge contient au plus 20 % poids de composés acétyléniques, avantageusement au plus 5 % et de préférence au plus 2,5 %.

5. Procédé selon l'une des revendications 1 à 4, dans lequel le débit de soutirage est au plus égal à deux fois celui de la charge, avantageusement au plus égal à une fois et demie le débit de la charge et de préférence sensiblement égal à celui de la charge introduite dans la zone de distillation.

6. Procédé selon l'une des revendications 1 à 5 dans lequel la charge est introduite à un niveau correspondant sensiblement au milieu de la colonne de distillation, le niveau de soutirage latéral est situé en dessous dudit milieu de la colonne à une hauteur correspondant à moins de cinq plateaux théoriques et on recycle l'effluent d'hydrogénation au-dessus du milieu de la colonne, à un niveau correspondant au plus à la hauteur des cinq premiers plateaux théoriques.

7. Procédé selon l'une des revendications 1 à 6 dans lequel le rapport des concentrations composés acétyléniques / butadiènes au niveau du soutirage latéral est sensiblement le plus élevé.

8. Procédé selon l'une des revendications 1 à 7 dans lequel les conditions opératoires de la zone de distillation sont les suivantes :
Nombre de plateaux théoriques : 40, de préférence 35 à 45
Pression absolue : 4 - 10 bar, de préférence 5 bar
Température de tête : 45 °C, de préférence 30°C à 50 °C
Température de fond : 95 °C, de préférence 90 °C à 150 °C

9. Procédé selon l'une des revendications 1 à 8 dans lequel les conditions opératoires dans la zone d'hydrogénation sont les suivantes :
Pression absolue : 2 à 70 bar, de préférence 5 à 15 bar
Température : 30 à 60 °C, de préférence 35 °C à 45 °C
Vitesse spatiale 3 à 10 h⁻¹, de préférence 4 à 8 h⁻¹
Rapport H₂ / composés acétyléniques (mole/mole)=0,5 à 3, de préférence 1,0 à 1,1
Catalyseur métal noble du groupe VIII, de préférence le palladium ; 0,01 à 1 % poids stabilisé par au moins un métal du groupe formé par Au, Ag, Sn.

10. Procédé selon l'une des revendications 1 à 4 dans lequel on contrôle la température de l'effluent d'hydrogénation en amont du niveau de recyclage dans la zone de rectification de la colonne de distillation.

## Claims

1. Process for treatment of a feedstock that comprises hydrocarbons with at least four carbon atoms per molecule, whereby said feedstock comprises diene compounds and primarily butadiene as well as acetylene compounds in a minor proportion, whereby said process comprises a distillation stage of the feedstock introduced in a distillation zone that comprises a rectification zone and a drainage zone and at least one stage for hydrogenation of acetylene compounds in at least one hydrogenation zone with at least one catalytic bed under suitable hydrogenation conditions in the presence of a gas that contains hydrogen, whereby the process is such that a portion of the feedstock that circulates in the distillation zone that is enriched with acetylene compounds is drawn off laterally in liquid phase at a suitable draw-off level in the distillation zone; the hydrogenation stage is carried out in the hydrogenation zone that is outside the distillation zone; a hydrogenation effluent that is low in acetylene compounds is produced; and said hydrogenation effluent is recycled in the rectification zone, whereby the process is **characterized in that** said suitable draw-off level is located in the drainage zone and also in that the hydrogenation effluent is oligomer-enriched and **in that** a C4 fraction that comprises essentially all of the butadiene and that is low in acetylene compounds is recovered at the top of the distillation zone, and an oligomer-enriched C5 fraction is recovered at the bottom of the distillation zone.

2. Process according to claim 1, wherein the feedstock is a steam-cracking effluent that contains for the most part hydrocarbons with four to five carbon atoms per molecule and preferably a majority of hydrocarbons with four carbon atoms.

3. Process according to one of claims 1 and 2, wherein the butadiene content in the feedstock is at least equal to 20% by weight and preferably equal to 50% by weight.

4. Process according to one of claims 1 to 3, wherein the feedstock contains at most 20% by weight of acetylene compounds, advantageously at most 5% and preferably at most 2.5%.

5. Process according to one of claims 1 to 4, wherein the draw-off flow rate is at most equal to twice the one of the feedstock, advantageously at most equal to one and one-half times the flow rate of the feedstock and preferably approximately equal to the one of the feedstock that is introduced in the distillation zone.

6. Process according to one of claims 1 to 5, wherein the feedstock is introduced at a level that essentially corresponds to the center of the distillation column; the lateral draw-off level is located below said center of the column at a height that corresponds to fewer than five theoretical plates; and the hydrogenation effluent is recycled above the center of the column at a level that corresponds to at most the height of the first five theoretical plates.

7. Process according to one of claims 1 to 6, wherein the ratio of the acetylene compounds/butadienes concentrations at the level of the lateral draw-off is essentially the highest.

8. Process according to one of claims 1 to 7, wherein the operating conditions of the distillation zone are as follows:
Number of theoretical plates: 40, preferably 35-45
Absolute pressure: 4-10 bar, preferably 5 bar
Top temperature: 45°C, preferably 30°C to 50°C
Bottom temperature: 95°C, preferably 90°C to 150°C

9. Process according to one of claims 1 to 8, wherein the operating conditions in the hydrogenation zone are as follows:
Absolute pressure: 2 to 70 bar, preferably 5 to 15 bar
Temperature: 30 to 60°C, preferably 35°C to 45°C
Volumetric flow rate 3 to 10 h⁻¹, preferably 4 to 8 h⁻¹
Ratio of H₂/acetylene compounds (mol/mol) = 0.5 to 3, preferably 1.0 to 1.1
Noble metal catalyst of group VIII, preferably palladium; 0.01 to 1% by weight stabilized by at least one metal of the group formed by Au, Ag, Sn.

10. Process according to one of claims 1 to 4, wherein the temperature of the hydrogenation effluent is controlled upstream from the recycling level in the rectification zone of the distillation column.

## Patentansprüche

1. Verfahren zum Behandeln eines Ausgangsmaterials, das Kohlenwasserstoffe mit mindestens 4 Kohlenstoffatomen je Molekül umfasst, wobei das Ausgangsmaterial Diolefine und hauptsächlich Butadien sowie in geringem Umfang Alkine umfasst, wobei das Verfahren einen Schritt zur Destillation des eingebrachten Ausgangsmaterials in einem Destillationsbereich umfasst, der einen Rektifikationsbereich und einen Erschöpfungsbereich umfasst, und mindestens einen Schritt zur Hydrierung von Alkinen in mindestens einem Hydrierungsbereich mit mindestens einem Katalysatorbett unter geeigneten Hydrierungsbedingungen in Gegenwart eines Gases, das Wasserstoff enthält, wobei das Verfahren derart ausgestaltet ist, dass seitlich ein Teil des Ausgangsmaterials in Flüssigphase entnommen wird, das im Destillationsbereich zirkuliert, der viele Alkinen enthält, auf Höhe eines geeigneten Entnahmebereichs im Destillationsbereich und vorzugsweise im Erschöpfungsbereich, der Hydrierungsschritt im Hydrierungsbereich erfolgt, der sich außerhalb des Destillationsbereichs befindet, ein abfließender Strom aus der Hydrierung erzeugt wird, der wenig Alkine enthält und dieser abfließende Strom aus der Hydrierung in den Rektifikationsbereich rückgeführt wird, wobei das Verfahren **dadurch gekennzeichnet ist, dass** sich der geeignete Entnahmebereich im Verarmungsbereich befindet und außerdem **dadurch gekennzeichnet ist, dass** der abfließende Strom aus der Hydrierung viele Oligomeren enthält, und **dadurch**, dass am Kopf des Destillationsbereichs eine C4-Fraktion gewonnen wird, die etwa das gesamte Butadien aufweist und wenig Alkine enthält, und am Boden des Destillationsbereichs eine C5-Fraktion mit vielen Oligomeren.

2. Verfahren nach Anspruch 1, wobei das Ausgangsmaterial ein abfließender Strom vom Dampfkracken ist, der überwiegend Kohlenwasserstoffe mit 4 bis 5 Kohlenstoffatomen je Molekül enthält und vorzugsweise einen überwiegenden Teil Kohlenwasserstoffe mit 4 Kohlenstoffatomen.

3. Verfahren nach einem der Ansprüche 1 und 2, wobei der Gehalt an Butadienen im Ausgangsmaterial mindestens 20 Gew.% und vorzugsweise 50 Gew.% beträgt.

4. Verfahren nach einem der Ansprüche 1 bis 3, wobei das Ausgangsmaterial höchstens 20 % Alkine enthält, vorteilhaft höchstens 5 % und vorzugsweise höchstens 2,5 %.

5. Verfahren nach einem der Ansprüche 1 bis 4, wobei der Durchfluss bei der Entnahme höchstens das Doppelte des Durchflusses des Ausgangsmaterials beträgt, vorteilhaft höchstens das Eineinhalbfache des Durchflusses des Ausgangsmaterials und vorzugsweise etwa dem des Ausgangsmaterials entspricht, das in den Destillationsbereich eingebracht wird.

6. Verfahren nach einem der Ansprüche 1 bis 5, wobei das Ausgangsmaterial in einem Bereich eingebracht wird, der etwa der Mitte der Destillationskolonne entspricht, sich der Bereich der seitlichen Entnahme unter der Mitte der Kolonne auf einer Höhe befindet, die weniger als fünf theoretischen Böden entspricht, und der abfließende Strom aus der Hydrierung über der Mitte der Kolonne zurückgeführt wird, in einem Bereich, der höchstens der Höhe der fünf ersten theoretischen Böden entspricht.

7. Verfahren nach einem der Ansprüche 1 bis 6, wobei das Verhältnis der Konzentration Alkine/Butadiene im Bereich der seitlichen Entnahme merklich am höchsten ist.

8. Verfahren nach einem der Ansprüche 1 bis 7, wobei die Betriebsbedingungen im Destillationsbereich folgendermaßen sind:
Theoretische Bodenzahl: 40, vorzugsweise 35 bis 45 Absolutdruck: 4 bis 10 bar, vorzugsweise 5 bar
Kopftemperatur: 45 °C, vorzugsweise 30 °C bis 50 °C
Bodentemperatur: 95 °C, vorzugsweise 90 °C bis 150 °C

9. Verfahren nach einem der Ansprüche 1 bis 8, wobei die Betriebsbedingungen im Hydrierungsbereich folgendermaßen sind:
Absolutdruck: 2 bis 70 bar, vorzugsweise 5 bis 15 bar Temperatur: 30 bis 60 °C, vorzugsweise 35 °C bis 45 °C Raumgeschwindigkeit: 3 bis 10 h⁻¹, vorzugsweise 4 bis 8 h⁻¹
Verhältnis H₂/Alkine (Mol/Mol)=0,5 bis 3, vorzugsweise 1,0 bis 1,1
Katalysator: Edelmetall aus Gruppe VIII, vorzugsweise Palladium; 0,01 bis 1 Gew.% stabilisiert mit mindestens einem Metall aus der Gruppe, die aus Au, Ag, Sn besteht.

10. Verfahren nach einem der Ansprüche 1 bis 4, wobei die Temperatur des abfließenden Stroms aus der Hydrierung vor dem Bereich der Rückführung in den Rektifikationsbereich der Destillationskolonne kontrolliert wird.
